# EUROPÄISCHE PATENTSCHRIFT

(11) **EP 0 100 039 B1**
(45) Veröffentlichungstag und Bekanntmachung des Hinweises auf die Patenterteilung: **21.01.1987**
(21) Anmeldenummer: 83106981.0
(22) Anmeldetag: 16.07.1983
(51) Int. Cl.: F01P 5/02

(54) **Kühlgebläse für Verbrennungskraftmaschinen**
Cooling fan for an internal-combustion engine
Soufflerie d'air de refroidissement pour moteur à combustion interne

(30) Priorität: 26.07.1982 US 401780
(43) Veröffentlichungstag der Anmeldung: 08.02.1984
(73) Patentinhaber: DEERE & COMPANY, Moline, Illinois 61265 (US)
(72) Erfinder: Miller, Wayne Russell, Dubuque Iowa 52001 (US); Latham, David Dennis, Dubuque Iowa 52001 (US)
(74) Vertreter: Feldmann, Bernhard

## Beschreibung

Die Erfindung bezieht sich auf ein Kühlgebläse für Verbrennungskraftmaschinen mit einer oberhalb der Verbrennungskraftmaschine angeordneten, mindestens ein Gebläserad aufnehmenden Wand und zwei gegenüberliegenden, an die obere Wand angrenzenden, in etwa vertikal verlaufenden Radiatoren.

Es ist bereits ein Kühlgebläse für einen Gabelstapler bekannt (US-A-3664129), das in einem eine Verbrennungskraftmaschine umgebenden Gehäuse integriert ist und aus einem vor einem Radiator vorgesehenen Gebläserad besteht, das über einen hydraulischen Motor antreibbar ist, der in Abhängigkeit von den Temperaturschwankungen des Kühlmittels zur Kühlung der Verbrennungskraftmaschine steuerbar ist. Das Gebläserad sitzt auf einer Welle in einer kreisförmigen Öffnung einer vertikal verlaufenden Wand des Gehäuses hinter dem Motor, so daß für Verbrennungskraftmaschine und das Gebläserad relativ viel Platz beansprucht wird.

Ferner ist ein Kühlgebläse für eine Verbrennungskraftmaschine der eingangs aufgeführten Art bekannt (US-A-2 897 802), das mit zwei oberhalb einer Verbrennungskraftmaschine angeordneten Gebläsen ausgerüstet ist, die über je eine horizontal verlaufende Tragvorrichtung mit dem Traggestell der Verbrennungskraftmaschine verbunden sind. Beiderseits der Gebläse befinden sich zwei V-förmig zueinander ausgerichtete Radiatoren, die mit ihrem oberen Ende bis an die Außenseite des Gebläsegehäuses herangeführt sind und mit ihrem unteren Ende auf einer Tragvorrichtung angeordnet sind. Ein Teil der Verbrennungskraftmaschine ragt zwischen die beiden gegenüberliegenden Stirnseiten der Radiatoren, so daß die Abstrahlung der Verbrennungskraftmaschine und auch die aufsteigende Luft, die die Verbrennungskraftmaschine umströmt, den Radiatoren zugeführt werden, so daß diese nicht in optimaler Weise abgekühlt werden. Darüber hinaus ist die Montage der Kühlgebläse sehr aufwendig und teuer, da für jedes Gebläsegehäuse eine besondere Halterung vorgesehen ist. Der Zugang zur Verbrennungskraftmaschine für Wartungsarbeiten wird dadurch erschwert, daß sämtliche Teile, die um den Motor herumgebaut worden sind, einzeln abgenommen werden müssen.

Demgegenüber liegt die Erfindungsaufgabe darin, das Kühlgebläse und den Verbrennungsmotor derart auszubilden und anzuordnen, daß unter Beibehaltung einer guten Luftführung mit einem Minimum an Platz ausgekommen werden kann, wobei das Kühlgebläse und die Radiatoren derart montiert sind, daß sie auf relativ leichte Weise an- bzw. abgebaut werden können. Diese Aufgabe wird durch die im kennzeichnenden Teil des Anspruches 1 aufgeführten Merkmale gelöst. Durch die vorteilhafte Anordnung der beiden Radiatoren und des Kühlgebläses, die gemeinsam mit den Stirnwänden und dem Boden eine einteilige Baueinheit bzw. ein Kühlgehäuse bilden, läßt sich die gesamte Vorrichtung vormontieren und über den Motor stülpen und dann mit wenigen Schrauben am Rahmen der Verbrennungskraftmaschine befestigen. Sollten Wartungsarbeiten an der Verbrennungskraftmaschine notwendig sein, so brauchen lediglich die wenigen Schrauben zur Befestigung der Gesamtvorrichtung gelöst zu werden und auch die Anschlüsse der Radiatoren, um dann die gesamte Baueinheit von der Verbrennungskraftmaschine abzunehmen. Da die beiden Radiatoren sowie das Gebläse über dem Boden abgeschirmt sind, wird lediglich von außen her Frischluft an die beiden Radiatoren herangeführt, so daß diese optimal gekühlt werden können. Darüber hinaus erhält man durch die vorteilhafte Ausbildung des V-förmig ausgebildeten Bodens oberhalb des Verbrennungsmotors auf einfache Weise eine Schallisolierung. Durch die vorteilhafte Ausbildung und Anordnung des Gehäuses mit den integrierten Radiatoren erhält man darüber hinaus eine sehr stabile Gesamtvorrichtung, die stärksten Belastungen bzw. Schwingungen oder Stößen ausgesetzt werden kann.

Durch die vorteilhafte Ausbildung des Bodens kann das Gehäuse ferner zur Aufnahme des Kühlgebläses ohne weiteres oberhalb der Verbrennungskraftmaschine vorgesehen werden, ohne daß dabei die Gesamtbauhöhe von Gehäuse und Verbrennungsmotor wesentlich vergrößert werden muß. Da die Radiatoren gleichzeitig die Seitenteile des Gehäuses bilden und über die Stirnwände sowie die obere Wand miteinander verbunden sind, erhält man eine kostengünstige Gesamtvorrichtung.

Die letzteren und weiteren Merkmale sind Gegenstand der Unteransprüche.

In der Zeichnung ist ein Ausführungsbeispiel einer Gebläsevorrichtung nach der Erfindung schematisch dargestellt. Es zeigt :
Figur 1 eine Seitenansicht eines Frontladers mit Knicklenkung und einer in gestrichelten Linien dargestellten Gebläsevorrichtung,
Figur 2 eine Teilrückansicht entlang der Linie 2-2 gemäß Fig. 1,
Figur 3 eine perspektivische Darstellung des auf dem Rahmen des Frontladers angeordneten Gebläses,
Figur 4 eine Antriebsvorrichtung zum Antrieb des Gebläses.

In der Zeichnung ist mit 10 ein Industrielader bzw. ein Frontlader bezeichnet, der aus einem vorderen Rahmenteil 12 und einem hinteren Rahmenteil 14 besteht, die über eine Gelenkverbindung 16 schwenkbar miteinander verbunden sind und die sich auf vordere Laufräder 18 und hintere Laufräder 20 abstützen.

Eine Verbrennungskraftmaschine 22 befindet sich auf dem hinteren Rahmenteil 14 hinter und etwas unterhalb der Ebene eines Differentialgetriebes 24 zum Antrieb der hinteren Laufräder 20. Diese Plazierung der Verbrennungskraftmaschine 22 ist bei normalen Frontladern 10 nicht möglich, da die Gebläsevorrichtung mit dem zugehörigen Radiator normalerweise an der Stelle vorgesehen ist, die im vorliegenden Fall durch das hintere Ende der Verbrennungskraftmaschine 22 belegt ist. Aus diesem Grunde mußte die Verbrennungskraftmaschine mehr nach vorne verschoben und etwas oberhalb des Differentialgetriebes 24 angehoben werden, und zwar in eine Lage für Verbrennungskraftmaschinen, wie es bei konventionellen Frontladern üblich ist. Dem Differentialgetriebe 24 ist ein Drehmomentenwandler 26 zugeordnet und vor dem Differentialgetriebe 24 vorgesehen und weist ein nach unten abgesetztes Getriebegehäuse 28 mit einer Ausgangswelle auf, die mit dem Differentialgetriebe 24 in Antriebsverbindung steht. Das Getriebegehäuse 28 weist eine geringere Bauhöhe als ein Getriebegehäuse für eine Verbrennungskraftmaschine auf, die oberhalb eines Differentialgehäuses angeordnet ist.

Oberhalb der Verbrennungskraftmaschine 22 befindet sich eine Gebläse- und Radiatorvorrichtung 30, die eine Tragvorrichtung 32 aufweist, die aus zwei vorderen, mit Abstand zueinander angeordneten vertikalen Tragstützen 34 und zwei hinteren, ebenfalls vertikalen Tragstützen 36 besteht. Der hintere Rahmenteil 14 des Frontladers 10 besteht aus zwei sich in Fahrtrichtung erstreckenden, horizontal verlaufenden Kastenträgern 38 und 40. An den oberen Flansch eines jeden Kastenträgers 38, 40 ist das untere Ende der vorderen bzw. hinteren Tragstütze 34 und 36 lösbar angeschlossen. Die beiden vorderen Tragstützen 34 sind über eine vertikal verlaufende Stirnwand 42 und die beiden hinteren Tragstützen 36 durch eine vertikal verlaufende Rückwand 44 miteinander verbunden. Ein nach unten offener, V-förmiger Boden 46, der in der Draufsicht rechteckförmig ausgebildet ist, ist mit seinen entsprechenden vorderen bzw. hinteren gegenüberliegenden Enden an die Stirnwand 42 und die Rückwand 44 angeschlossen. Der V-förmig ausgebildete Boden 46 weist gegenüberliegende, in etwa rechteckförmig ausgebildete Stege 48 und 50 auf, die sich zwischen der Stirnwand 42 und der Rückwand 44 erstrecken. Ein rechteckförmig ausgebildeter Radiatortragrahmen 52 ist mit seinem unteren Rahmenteil an den Steg 48 lösbar angeschlossen, während ein zweiter rechteckförmiger Radiatortragrahmen 54 mit seinem unteren Rahmenteil auf ähnliche Weise an den gegenüberliegenden Steg 50 angeschlossen ist. Die gegenüberliegenden, aufrecht stehenden Radiatortragrahmen 52 und 54 sind endseitig an die Stirnwand 42 und die Rückwand 44 lösbar angeschlossen. Eine obere Wand 56 erstreckt sich zwischen den Radiatortragrahmen 52 und 54 und ist mit diesen lösbar verbunden. In der oberen Wand 56 befinden sich zwei kreisrunde Luft-Auslaßöffnungen 58 und 60.

In dem Radiatortragrahmen 52 bzw. 54 befinden sich entsprechende rechteckförmig ausgebildete Radiatoren 62 und 64. Innerhalb des aus der Stirnwand 42 und der Rückwand 44, dem Boden 46 und der oberen Wand 56 sowie den Radiatoren 62 und 64 gebildeten Gehäuses befindet sich eine vordere und hintere Gebläseeinrichtung 66 und 68 vertikal unterhalb der Luft- Auslaßöffnungen 58 und 60, die die Kühlluft durch die Radiatoren 62 und 64 zieht und sie vertikal durch die LuftAuslaßöffnungen 58 und 60 abgibt. Somit kann die Kühlluft ungehindert strömen, so daß der durch die Gebläseeinrichtung 66 erzeugte Druckabfall relativ klein und der entsprechende Wirkungsgrad relativ hoch ist. Die Gebläseeinrichtung 66 weist eine hohlförmig ausgebildete Tragvorrichtung 70 mit einem kreisförmigen Flansch 72 auf, der an den Boden 46 lösbar angeschlossen ist und eine kreisförmige Öffnung 74 entsprechend umgibt. Ein hydraulischer Antriebsmotor 76 ist mit seinem oberen Ende in der Öffnung 74 aufgenommen und weist einen Ringflansch 78 auf, der an die untere Seite des Bodens 46 angeschlossen und mit entsprechenden Schraubenbolzen 79 gesichert ist, so daß die Tragvorrichtung 70 ihre gewünschte Position beibehält. Der Antriebsmotor 76 weist eine vertikal verlaufende Zapfwelle 80 auf, die mit dem unteren Ende einer Antriebswelle 82 verbunden ist, deren oberes Teil in einem Lager, beispielsweise einem Wälzlager 84, das in der Tragvorrichtung 70 vorgesehen ist, drehbar aufgenommen ist. Am oberen Ende der Antriebswelle 82 befindet sich eine Antriebsscheibe bzw. eine Keilriemenscheibe 86 und ein Gebläserad 88, das an die obere Stirnseite der Keilriemenscheibe 86, beispielsweise mittels Schraubenbolzen, befestigt ist. Die Gebläseeinrichtung 68 weist ebenfalls eine hohlförmige Tragvorrichtung 70 mit einem Ringflansch 92 auf, der mittels Schraubenbolzen an dem Boden 46 lösbar angeschlossen ist. Eine in der Zeichnung nicht dargestellte, vertikal verlaufende Antriebswelle ist in der Tragvorrichtung 90 mittels Wälzlagern drehbar aufgenommen. Am oberen Ende der Antriebswelle befindet sich eine Keilriemenscheibe 94, die über ein Antriebsmittel, beispielsweise einen Keilriemen, mit der Keilriemenscheibe 86 antriebsverbunden ist, die über den Antriebsmotor 76 angetrieben wird, der beispielsweise als Hydromotor ausgebildet sein kann. Ein zweites Gebläserad 89 ist an die obere Stirnseite der Keilriemenscheibe 94 mittels Schraubenbolzen lösbar angeschlossen. Der Keilriemen 96 erhält die notwendige Keilriemenspannung über eine Spannrolle 100, die auf einem auf der Tragvorrichtung 32 vorgesehenen und schwenkbar gelagerten Tragarm 102 angeordnet ist und in der gleichen horizontal verlaufenden Ebene wie der Keilriemen 96 liegt. Der Tragarm 102 ist ferner über eine Zugfeder 104 an die Tragvorrichtung 32 angeschlossen, um die Spannrolle in entsprechender Weise gegen den Keilriemen 96 zu ziehen.

Der Antriebsmotor 76 bzw. dessen Abtriebsdrehzahl wird in Abhängigkeit von den Schwankungen der Kühlmitteltemperatur gesteuert. Eine derartige Steuervorrichtung bzw. Regelvorrichtung ist in Fig. 4 schematisch dargestellt. Zur Regelvorrichtung gehört eine Hydraulikpumpe 106, die über die Verbrennungskraftmaschine 22 angetrieben wird und die über entsprechende Hydraulikleitungen 110 mit dem Antriebsmotor 76 verbunden ist. Zwischen dem Ausgang der Hydraulikpumpe 106 und der Hydraulikleitung 110, die als Rücklaufleitung ausgebildet ist, befindet sich ein Überdruckventil 108. Ein temperaturabhängiges Stellglied 112 ist zwischen dem Überdruckventil 108 und der Verbrennungskraftmaschine 22 vorgesehen und arbeitet in Abhängigkeit von der Kühlmitteltemperatur, um den Einstelldruck am Überdruckventil 108 zu steuern und somit die Abtriebsdrehzahl des Antriebsmotors 76. Somit kann die Geschwindigkeit der Gebläseeinrichtung 66 bzw. 68 auf das entsprechende Minimum eingestellt werden, um somit die durch die Gebläseeinrichtung 66 bzw. 68 erzeugten Geräusche auf ein Minimum herabzusetzen.

Durch die vorteilhafte Ausbildung und Anordnung der Gebläse- und Radiatorvorrichtung 30 kann diese auf einfache Weise entfernt werden, um für Wartungsarbeiten einen leichten Zugang zur Verbrennungskraftmaschine 22 zu erhalten. Hierzu werden die Tragstützen 36 und 34 von dem Rahmenteil 14 und die Kühlmittelleitungen von den Radiatoren 62 und 64 sowie die Zu- und Rückführleitungen des Antriebsmotors 76 gelöst und dann die gesamte Gebläse- und Radiatorvorrichtung 30 über eine entsprechende Vorrichtung aus der Tragvorrichtung herausgehoben. Hierzu kann die Gebläse- und Radiatorvorrichtung 30 mit entsprechenden, in der Zeichnung jedoch nicht dargestellten Anschlußösen versehen sein.

## Patentansprüche

1. Kühlgebläse für Verbrennungskraftmaschinen mit einer oberhalb der Verbrennungskraftmaschine angeordneten, mindestens ein Gebläserad (87, 88) aufnehmenden Wand (56) und zwei gegenüberliegenden, an die obere Wand (56) angrenzenden, in etwa vertikal verlaufenden Radiatoren (62, 64), dadurch gekennzeichnet, daß die obere Wand (56) und die beiden Radiatoren endseitig über Stirnwände (42) miteinander verbunden sind, die über einen in etwa V-förmig ausgebildeten, an die Radiatoren angeschlossenen Boden (46) miteinander verbunden sind.

2. Kühlgebläse nach Anspruch 1, dadurch gekennzeichnet, daß der Boden (46) horizontal verlaufende, rechteckförmige Stege (48) zur lösbaren Aufnahme der Radiatoren (62, 64) aufweist, wobei die Stege (48) mit schräg verlaufenden Bodenteilen verbunden sind.

3. Kühlgebläse nach einem oder mehreren der vorhergehenden Ansprüche, dadurch gekennzeichnet, daß die beiden gegenüberliegenden, die Seitenwände bildenden Radiatoren (62, 64) endseitig über Stirnwände (42) begrenzt sind, die einen umgekehrt V-förmigen Ausschnitt aufweisen, der über die Verbrennungskraftmaschine (22) gestülpt ist.

4. Kühlgebläse nach Anspruch 1, dadurch gekennzeichnet, daß in der oberen Wand (56) eine erste und zweite kreisförmige Auslaßöffnung zur Aufnahme je eines Gebläserades (87, 88) vorgesehen ist.

5. Kühlgebläse nach Anspruch 1, dadurch gekennzeichnet, daß das Gehäuse mit seinen gegenüberliegenden, rechteckförmige Öffnungen aufweisenden Seitenwänden auf gegenüberliegenden Kastenträgern (38, 40) angeordnet ist, zwischen denen die Verbrennungskraftmaschine (22) angeordnet ist.

6. Kühlgebläse nach Anspruch 5, dadurch gekennzeichnet, daß die Kastenträger (38, 40) zur Aufnahme des Gehäuses Teile von gegenüberliegenden Seitenrahmen zur Aufnahme der Verbrennungskraftmaschine (22) sind.

7. Kühlgebläse nach einem oder mehreren der vorhergehenden Ansprüche, dadurch gekennzeichnet, daß das Gehäuse zur Aufnahme der Gebläseräder (87, 88) als rechteckförmiger Kasten ausgebildet ist, dessen aufrecht verlaufende Eckkanten aus Tragstützen (34) gebildet sind, die mit ihren unteren Enden an die Kastenträger (38, 40) lösbar angeschlossen und zwischen denen die Radiatoren (62, 64) vorgesehen sind.

8. Kühlgebläse nach einem oder mehreren der vorhergehenden Ansprüche, dadurch gekennzeichnet, daß die beiden Gebläseräder (87, 88) je eine Keilriemenscheibe (86, 94) aufweisen, die über einen über eine Spannrolle (100) spannbaren Keilriemen (96) antriebsverbunden sind, wobei die Spannrolle auf einem mittels einer Feder (104) verstellbaren Tragarm (102) angeordnet ist.

## Claims

1. Cooling fan arrangement for internal combustion engines having a wall (56) arranged above the engine and accommodating at least one fan wheel (87, 88) and having two opposed radiators (62, 64) adjoining the top wall (56) and extending substantially vertically, characterised in that the top wall (56) and the two radiators are connected to one another at their ends by means of end walls (42) which are connected to one another by way of a substantially V-shaped base (46) connected to the radiators.

2. Cooling fan arrangement according to claim 1, characterised in that the base (46) has horizontally extending rectangular flanges (48) for receiving the radiators (62, 64) removably, the flanges (48) being connected to obliquely extending base portions.

3. Cooling fan arrangement according to one or more of the preceding claims, characterised in that the two opposed radiators (62, 64) forming the side walls are defined at their ends by end walls (42) which have an inverted V-shaped cutout which is placed over the internal combustion engine (22) in its inverted position.

4. Cooling fan arrangement according to claim 1, characterised in that a first and a second circular exit opening for receiving a fan wheel (87, 88) each are provided in the top wall (56).

5. Cooling fan arrangement according to claim 1, characterised in that the housing is arranged by means of its opposed side walls, which have rectangular openings, on opposed box beams (38, 40) between which the internal combustion engine is arranged.

6. Cooling fan arrangement according to claim 5, characterised in that the box beams (38, 40) for receiving the housing are parts of opposed side frames for receiving the internal combustion engine (22).

7. Cooling fan arrangement according to one or more of the preceding claims, characterised in that the housing for accommodating the fan wheels (87, 88) is in the form of a rectangular box whose vertically extending corner edges are formed by bearing supports (34) connected by their lower ends to the box beams (38, 40) and between which the radiators (62, 64) are provided.

8. Cooling fan arrangement according to one or more of the preceding claims, characterised in that the two fan wheels (87, 88) each have a V-belt pulley (86, 94) which are drivably connected by way of a V-belt (96) which can be tensioned by means of a tensioning pulley (100), the tensioning pulley being arranged on a supporting arm (102) adjustable by means of a spring (104).

## Revendications

1. Ventilateur de refroidissement pour moteurs à combustion interne comportant une paroi (56) placée au-dessus du moteur à combustion interne, recevant au moins un rotor de ventilateur (87, 88) et deux radiateurs opposés, contigus à la paroi supérieure (56), dirigés sensiblement verticalement, caractérisé en ce que la paroi supérieure (56) et les deux radiateurs sont reliés mutuellement à l'extrémité par des parois frontales (42) qui sont reliées entre elles par un fond (46) ayant sensiblement la forme d'un V, raccordé aux radiateurs.

2. Ventilateur selon la revendication 1, caractérisé en ce que le fond (46) comporte des membrures (48) rectangulaires, sensiblement horizontales, pour recevoir de façon amovible les radiateurs (62, 64), les membrures (48) étant reliées à des parties de fond obliques.

3. Ventilateur selon une ou plusieurs des revendications précédentes, caractérisé en ce que les deux radiateurs opposés (62, 64) formant les parois latérales sont délimités à l'extrémité par des parois frontales (42) qui présentent une échancrure en V renversé coiffant le moteur à combustion interne (22).

4. Ventilateur selon la revendication 1, caractérisé en ce qu'il est prévu dans la paroi supérieure (56) une première ouverture de sortie circulaire et une seconde ouverture de sortie circulaire devant recevoir chacune un rotor de ventilateur respectif (87, 88).

5. Ventilateur selon la revendication 1, caractérisé en ce que le carter est disposé avec ses parois latérales opposées comportant des ouvertures rectangulaires sur des poutres en caisson (38, 40) opposées entre lesquelles est placé le moteur à combustion interne (22).

6. Ventilateur selon la revendication 5, caractérisé en ce que les poutres en caisson (38, 40) devant recevoir le carter sont des parties de bâtis latéraux opposés devant recevoir le moteur à combustion interne (22).

7. Ventilateur selon une ou plusieurs des revendications précédentes, caractérisé en ce que le carter devant recevoir les rotors de ventilateur (87, 88) est réalisé sous la forme d'un boîtier rectangulaire dont les arêtes verticales sont formées par des montants de support (34) qui sont reliés de façon amovible, par leurs extrémités inférieures, aux poutres en caisson (38, 40) et entre lesquels sont prévus les radiateurs (62, 64).

8. Ventilateur selon une ou plusieurs des revendications précédentes, caractérisé en ce que les deux rotors de ventilateur (87, 88) comportent chacun une poulie à gorge pour courroie trapézoïdale (86, 94), lesquelles poulies sont reliées cinématiquement par une courroie trapézoïdale (96) pouvant être tendue au moyen d'un rouleau de tension (100), le rouleau de tension étant placé sur un bras de support (102) pouvant être déplacé au moyen d'un ressort (104).
